# EUROPÄISCHE PATENTSCHRIFT

(11) **EP 4 386 170 B1**
(45) Veröffentlichungstag und Bekanntmachung des Hinweises auf die Patenterteilung: **29.10.2025**
(21) Anmeldenummer: 22213649.1
(22) Anmeldetag: 14.12.2022
(51) Int. Cl.: E06B 7/205, E06B 7/21, E06B 7/215

(54) **AUTOMATISCHE DICHTUNG FÜR SCHIEBETÜREN ODER -TORE**
AUTOMATIC SEAL FOR SLIDING DOORS OR GATES
JOINT AUTOMATIQUE POUR PORTES OU PORTAILS COULISSANTS

(43) Veröffentlichungstag der Anmeldung: 19.06.2024
(73) Patentinhaber: Athmer OHG, 59757 Arnsberg (DE)
(72) Erfinder: Ludwig, Maico, 24635 Rickling (DE); Kowski, Julian, 58730 Fröndenberg (DE)
(74) Vertreter: Schäperklaus, Jochen

(56) Entgegenhaltungen:
- DE-A1- 3 335 308
- DE-C- 851 411
- DE-U1- 202016 104 932
- US-B2- 11 118 395

## Beschreibung

Die vorliegende Erfindung betrifft eine automatische Dichtung für Schiebetüren oder -tore
a. mit einem Gehäuse,
b. mit einer Dichtleiste, die ein Dichtelement aufweist,
c. mit einem Bewegungsmechanismus, über den die Dichtleiste mit dem Gehäuse verbunden ist und mittels dem die Dichtleiste zwischen einer Dichtstellung und einer Freigabestellung bewegbar ist,
d. mit einem Auslöser, über den eine Kraft zum Bewegen der Dichtleiste aus der Freigabestellung in die Dichtstellung in den Bewegungsmechanismus eingeleitet werden kann, und
e. mit einer Rückstellfeder, in der eine Kraft zum Bewegen der Dichtleiste durch den Bewegungsmechanismus aus der Dichtstellung in die Freigabestellung speicherbar ist.

Automatische Dichtungen dieser Art werden in großer Stückzahl eingesetzt, um Spalte zwischen einem Tür- oder Torflügel einer Tür bzw. eines Tores und einem Fußboden, einer Decke, einem Sturz oder einer Zarge abzudichten. Durch die Abdichtung kann Luftzug, Schall-, Rauch oder Flammenübertritt von einer Seite der Tür zur anderen Seite der Tür verhindert werden.

Zum Verschieben der Dichtleiste aus der Freigabestellung in die Dichtstellung wird beim Schießen der Tür oder des Tores eine Kraft in den Auslöser eingeleitet. Der Auslöser wird dazu gegen einen feststehenden Gegenstand gedrückt, meist ist das die Zarge der Tür oder ein an einem Fußboden oder Gebäude montierter Anschlag. Mit der in den Auslöser eingeleiteten Kraft wird nicht nur die Dichtleiste aus der Freigabestellung in die Dichtstellung bewegt. Zugleich wird in der Rückstellfeder eine Kraft zum Bewegen der Dichtleiste aus der Dichtstellung in die Freigabestellung gespeichert. Beim Schließen der Tür oder des Tores wird dazu die Rückstellfeder ausgelenkt, wozu gegen die Rückstellfeder gearbeitet wird. Die durch die Auslenkung der Rückstellfeder gespeicherte Kraft wirkt der zum Schließen der Tür oder des Tores aufgebrachten und beim Anschlagen des Auslösers in den Bewegungsmechanismus eingeleiteten Kraft entgegen, weshalb das Schließen der Tür oder des Tores am Ende der Schließbewegung schwerer ist als im übrigen Verlauf der Schließbewegung, und steht auch im geschlossenen Zustand der Tür bzw. des Tores an dem Auslöser an. Schiebetüren oder Schiebetore haben daher eine Neigung sich zu öffnen, wenn die meist von einer Person aufgebrachte Kraft zum Schließen der Tür oder des Tores nicht mehr wirkt. Die in der Rückstellfeder gespeicherte Kraft kann dann in ungünstigen Fällen so groß sein, dass zum Beispiel Reibungskräfte oder andere Kräfte, die den Tür- oder Torflügel im geschlossenen Zustand halten, kleiner sind als die von der Rückstellfeder auf den Auslöser ausgeübten Kraft. Ist das der Fall, öffnet sich die Tür oder das Tor einen Spalt, bis die in der Rückstellfeder gespeicherte Energie abgebaut ist.

Die Wirkung der Rückstellfeder auf den Auslöser beim Schließen der Tür oder des Tores als auch im geschlossenen Zustand der Tür oder des Tores kann daher von Nachteil sein.

Das Dokument US 11 118 395 B2 offenbart in den Figuren 11 bis 22 eine Schiebetürdichtung mit einem Auslöser, der auf bekannte Art stirnseitig aus dem Gehäuse der Dichtung hinausragt und durch Drücken betätigt wird, um die Dichtungsleiste abzusenken. Da der Auslöser auf der der Schließbewegung entgegen gerichteten Seite des Türblatt angeordnet ist, kann der Auslöser beim Schließen der Tür nirgends anschlagen, um beim Schließen der Tür zum Absenken der Dichtung eingedrückt zu werden. Um eine Auslösung zu ermöglichen, weist die aus dem Dokument US 11 118 395 B2 bekannte Dichtung ein Kraftumsetzungsmittel mit einer Lasche und einem Hebel auf, mit dem die Dichtung betätigt werden kann. Ein Ende des Hebels ist mit der Befestigungslasche über ein Gelenk verbunden. Das Gelenk hat eine sich quer zu einer Längsrichtung der Dichtleiste und zur Bewegungsrichtung der Dichtleiste bei der Bewegung zwischen der Dichtstellung und der Freigabestellung erstreckende Schwenkachse. Der Hebel erstreckt sich unter dem Türblatt und läuft beim Schließen der Tür auf ein Bodenstück auf, wodurch der Hebel geschwenkt wird. Beim Schwenken des Hebels drückt der Hebel auf den Auslöser, wodurch die Dichtung betätigt wird. Dabei ragt ein freies Ende in einer Längsrichtung des Gehäuses über die Anschlagseite des Auslösers hinaus und zwar in Richtung unter dem Türblatt.

Die in dem Dokument US 11 118 395 B2 offenbarte Lösung hilft aber nicht, wenn der Auslöser auf der der Schließbewegung zugewandten Seite des Türblatt angeordnet ist.

Hier setzt die vorliegende Erfindung an.

Der Erfindung liegt die Aufgabe zu Grunde, die Wirkung der Rückstellfeder beim Schließen der Tür oder des Tores und im geschlossenen Zustand der Tür oder des Tores zu reduzieren.

Diese Aufgabe wird erfindungsgemäß dadurch gelöst, dass das freie Ende des Hebels in einer Freigabestellung der Dichtleiste 1,5-mal bis viermal so weit über das Gehäuse übersteht, wie der Auslöser in der Freigabestellung der Dichtleiste über das Gehäuse übersteht.

Bei der Erfindung wird das Hebelgesetz genutzt, um die zur Betätigung der Dichtung und damit auch zur Überwindung der Kraft der Rückstellfeder notwenige Kraft zu reduzieren. Die zur Betätigung des Bewegungsmechanismus in den Hebel einzuleitende Kraft ist kleiner als die Kraft, die vom Hebel in den Auslöser eingeleitet wird. Zugleich ist auch die Kraft, die im geschlossenen Zustand der Tür oder des Tores vom Hebel auf den Anschlag wirkt, kleiner als die Kraft, die von der Rückstellfeder über den Bewegungsmechanismus und den Auslöser in den Hebel eingeleitet wird. Die ein Aufdrücken der Tür oder des Tores bewirkende Kraft ist dadurch reduziert.

Vorzugsweise ist das Kraftumsetzungsmittel so gestaltet, dass es zur Nachrüstung einer bekannten Dichtung verwendet werden kann, um diese für die Verwendung als Schiebetür oder -tordichtung herzurichten. Vorzugsweise kann die Befestigungslasche des Kraftumsetzungsmittels dazu in einen Kanal des Gehäuses eingesteckt werden und in dem Kanal befestigt werden. Kanäle, die zum Einstecken der Befestigungslasche geeignet sind, sind in Gehäusen von vielen verschiedenen Dichtungen vorgesehen. Oft werden sie dazu benutzt, um Befestigungswinkel in diese Kanäle einzustecken. Die Befestigungslasche kann durch einen Schenkel eines solchen Befestigungswinkels gebildet sein.

Es ist möglich, dass die Befestigungslasche an dem Gehäuse angeklebt ist, angenietet ist oder in das Gehäuse eingepresst ist.

Gemäß der Erfindung ist es möglich, dass das freie Ende des Hebels eine größere Entfernung von der Gelenkachse hat als ein Anlagepunkt oder Anlagebereich des Hebels an dem Auslöser. So kann insbesondere die Entfernung des freien Endes des Hebels zur Gelenkachse drei- bis sechsmal größer sein als die Entfernung des Anlagepunktes oder Anlagebereichs zur Gelenkachse. Je größer die Entfernung des freien Endes zur Schwenkachse relativ zur Entfernung des Anlagepunktes oder Anlagebereiches ist, um so geringer muss die Kraft sein, die in den Hebel eingeleitet werden muss, um den Bewegungsmechanismus zu betätigen, und um so geringer ist die Kraft, die zwischen dem freien Ende des Hebels und dem Anschlag wirkt und die dazu führen könnte, dass die Tür oder das Tor aufgedrückt wird.

Die Befestigungslasche und der Hebel können Blechteile sein. Das Scharnier kann durch einen Bolzen und eingerollte Bereiche der Blechteile gebildet sein. Erfindungsgemäß kann der Hebel eine Sicke aufweisen. Durch die Sicke kann eine Biegung des Hebels bei einer Einleitung einer Kraft zum Betätigen des Bewegungsmechanismus der Dichtung vermieden werden.

Weitere Merkmale und Vorteile eines Ausführungsbeispiels der Erfindung werden unter Bezugnahme auf die Zeichnungen nachfolgend beschrieben. Es zeigen:
- Fig. 1: das auslöserseitige Ende einer erfindungsgemäßen Dichtung in einer isometrischen Darstellung,
- Fig. 2: das Gehäuse und ein Kraftumsetzungsmittel der erfindungsgemäßen Dichtung in einer isometrischen Darstellung,
- Fig. 3: das Kraftumsetzungsmittel in einer isometrischen Darstellung und
- Fig. 4: das Kraftumsetzungsmittel in einer Ansicht von vorne.

Es ist nicht notwendig, dass eine erfindungsgemäße Vorrichtung alle nachfolgend beschriebenen Merkmale aufweist. Es ist auch möglich, dass eine erfindungsgemäße Vorrichtung nur einzelne Merkmale des nachfolgend beschriebenen Ausführungsbeispiels aufweist.

Die erfindungsgemäße Dichtung weist das Gehäuse 1, eine Dichtleiste 2, 3, einen Bewegungsmechanismus (nicht dargestellt), einen Auslöser 4, eine Rückstellfeder (ebenfalls nicht dargestellt) und das Kraftumsetzungsmittel 5 auf.

Das Gehäuse 1 ist ein gleichförmiges Profil mit einem im Wesentlichen U-förmigen, nach unten offenem Querschnitt mit einem Steg 11 und zwei durch den Steg 11 verbundenen ersten Schenkeln 12. Parallel zu jedem dieser ersten Schenkel 12 ragt mit Abstand zu den ersten Schenkeln je ein zweiter Schenkel 13 nach unten. Von jedem dieser zweiten Schenkel 13 ragt mit Abstand zum Steg 11 je ein dritter Schenkel 14 nach innen. Dieser dritten Schenkel 14 und der Steg 11 bilden einen ersten Kanal.

Vom Steg 11 aus ragen ferner vierte Schenkel 15 nach oben. Die Enden dieser vierten Schenkel 15 sind nach innen abgewinkelt. Die vierten Schenkel 15 und der Steg bilden einen zweiten Kanal. **In** diesen zweiten Kanal kann bei herkömmlichen Dichtungen zum Beispiel ein Befestigungswinkel eingesteckt werden.

Die Dichtleiste 2, 3 weist eine Halteleiste 2 und ein Dichtelement 3 auf. Das Dichtelement wird durch ein Elastomerprofil gebildet. Es ist an der Halteleiste 2 befestigt. Es kann dazu zum Beispiel in die Halteleiste 2 einzogen sein oder an der Halteleiste 2 angeklebt sein. Bei der dargestellten Dichtung ist das Dichtelement 3 in die Halteleiste 2 eingezogen. Die Halteleiste 2 und das Dichtelement 3 sind auf bekannte Weise gestaltet.

Die Dichtleiste 2, 3 ist an dem Bewegungsmechanismus befestigt, der an dem Gehäuse 1 befestigt ist. Es kann sich bei dem Bewegungsmechanismus zum Beispiel um einen Scherenmechanismus oder um einen Blattfedermechanismus oder um jeden andere bekannten Bewegungsmechanismus handeln, der in automatischen Dichtungen zum Bewegen von Dichtleisten eingesetzt ist.

Der Auslöser 4 ist verschiebbar in dem ersten Kanal angeordnet und mit dem Bewegungsmechanismus gekoppelt. Über den Auslöser 4 kann eine Kraft zum Bewegen der Dichtleiste 2, 3 aus der Freigabestellung in die Dichtstellung in den Bewegungsmechanismus eingeleitet werden. In der Freigabestellung ist die Dichtleiste 2, 3 in das Gehäuse 1 eingefahren. In der Dichtstellung ist die Dichtleiste 2, 3 aus dem Gehäuse 1 ausgefahren.

Der Bewegungsmechanismus ist ferner mit der Rückstellfeder gekoppelt oder die Rückstellfeder oder mehrere Rückstellfedern sind integraler Teil des Bewegungsmechanismus, so zum Beispiel bei einem Blattfedermechanismus. In der Rückstellfeder kann bei einer Bewegung der Dichtleiste 2, 3 durch eine auf den Auslöser 4 wirkende Kraft eine Energie gespeichert werden. Wird der Auslöser 4 entlastet, gibt die Rückstellfeder die Energie frei und sie wird in eine Kraft zum Bewegen der Dichtleiste 2, 3 aus der Dichtstellung in die Freigabestellung durch den Bewegungsmechanismus genutzt.

Anders als bei den bekannten Dichtungen wird der Auslöser 4 nicht unmittelbar belastet, wenn eine mit der erfindungsgemäßen Dichtung ausgestattete Schiebetür oder ein mit der erfindungsgemäßen Dichtung ausgestattetes Schiebetor geschlossen wird. Vielmehr wird beim Schließen der Tür bzw. des Tores durch zunächst das Kraftumsetzungsmittel 5 mit der Kraft belastet, das die Belastung an den Auslöser 4 weitergibt.

Das Kraftumsetzungsmittel 5 weist eine Befestigungslasche 51 auf, die in den zweiten Kanal eingesteckt und dort befestigt ist. Ein auslöserseitiges Ende der Befestigungslasche 51 ragt bei der dargestellten Dichtung über das auslöserseitige Ende des Gehäuses 1 heraus. Die Befestigungslasche 51 kann aber auch weitern in das Gehäuse eingeschoben sein. Dieses auslöserseitige Ende der Befestigungslasche 51 ist zum Teil eingerollt und bildet ein erstes Gelenkteil.

Das Kraftumsetzungsmittel 5 weist ferner einen Hebel 52 auf, der schwenkbar an dem auslöserseitigen Ende der Befestigungslasche 51 gelagert ist. Das mit der Befestigungslasche 51 schwenkbar verbundene Ende des Hebels 52 ist ebenfalls zum Teil eingerollt und bildet ein zweites Gelenkteil. Das erste Gelenkteil der Befestigungslasche 51 und das zweite Gelenkteil des Hebels 52 sind über einen Bolzen miteinander verbunden, der in die eingerollten Teile eingesteckt ist und die Schwenkachse definiert.

Die Schwenkachse ist quer zur Längserstreckung des Gehäuses 1 und quer zu Bewegungsrichtung der Dichtleiste 2, 3 angeordnet.

Der Hebel 52 liegt mit einem Anlagebereich an einer Anschlagsfläche des Auslösers 4 an. Dadurch ist der Hebel 52 nach außen ausgestellt und ragt mehr als der Auslöser 4 über das Gehäuse 1 hinaus. Der Anschlagsbereich des Hebels 52 ist näher an der Schwenkachse als ein freies Ende des Hebels 52. Schlägt nun das freie Ende des Hebels 52 beim Schließen der Tür an einem feststehenden Anschlag, möglicherweise einer Zarge oder einer Wand an, wird die dabei in den Hebel 52 eingeleitete Kraft entsprechend den Hebelgesetzen in eine größere Kraft umgesetzt, die in den Auslöser 4 eingeleitet wird. Mittels des Hebels 52 ist es also möglich, die Dichtung mit einer geringeren Kraft zu betätigen, als es von herkömmlichen Dichtungen bekannt ist. Aber auch in die andere Richtung wirkt der Hebel 52. So wird die von der Rückstellfeder auf den Auslöser 4 ausgeübte Kraft durch den Hebel 52 gemäß den Hebelgesetzen reduziert und wirkt nur reduziert auf den Anschlag, wodurch die Gefahr minimiert ist, dass die Rückstellfeder die Tür aufdrückt.

## Patentansprüche

1. Automatische Dichtung für Schiebetüren oder -tore
- mit einem Gehäuse (1),
- mit einer Dichtleiste (2, 3), die ein Dichtelement (3) aufweist,
- mit einem Bewegungsmechanismus, über den die Dichtleiste (2, 3) mit dem Gehäuse (1) verbunden ist und mittels dem die Dichtleiste (2, 3) zwischen einer Dichtstellung und einer Freigabestellung bewegbar ist,
- mit einem Auslöser (4), über den eine Kraft zum Bewegen der Dichtleiste (2, 3) aus der Freigabestellung in die Dichtstellung in den Bewegungsmechanismus eingeleitet werden kann, und
- mit einer Rückstellfeder, in der eine Kraft zum Bewegen der Dichtleiste (2, 3) durch den Bewegungsmechanismus aus der Dichtstellung in die Freigabestellung speicherbar ist,
- wobei die Dichtung ein Kraftumsetzungsmittel (5) aufweist,
- das eine Befestigungslasche (51) aufweist, mit der das Kraftumsetzungsmittel an dem Gehäuse (1) befestigt ist, und
- das einen Hebel (52) aufweist, von dem ein Ende über ein Gelenk mit einer sich quer zu einer Längsrichtung der Dichtleiste (2, 3) und zur Bewegungsrichtung der Dichtleiste (2, 3) bei der Bewegung zwischen der Dichtstellung und der Freigabestellung erstreckenden Schwenkachse schwenkbar mit der Befestigungslasche (51) verbunden ist, wobei der Hebel (52) an einer Anschlagseite des Auslösers (4) anliegt und von dem ein freies Ende in einer Längsrichtung des Gehäuses (1) über die Anschlagseite des Auslösers (4) hinausragt,
**dadurch gekennzeichnet, dass**
- das freie Ende des Hebels (52) in einer Freigabestellung der Dichtleiste (2, 3) 1,5-mal bis viermal so weit über das Gehäuse (1) übersteht, wie der Auslöser (4) in der Freigabestellung der Dichtleiste (2, 3) über das Gehäuse (1) übersteht.

2. Dichtung nach Anspruch 1, **dadurch gekennzeichnet, dass** die Befestigungslasche (51) in einen Kanal des Gehäuses (1) eingesteckt ist.

3. Dichtung nach Anspruch 1 oder 2, **dadurch gekennzeichnet, dass** die Befestigungslasche (51) an dem Gehäuse angeklebt ist, angenietet ist oder in das Gehäuse (1) eingepresst ist.

4. Dichtung nach einem der Ansprüche 1 bis 3, **dadurch gekennzeichnet, dass** das freie Ende des Hebels (52) eine größere Entfernung von der Gelenkachse hat als ein Anlagepunkt oder Anlagebereich des Hebels (52) an dem Auslöser (4).

5. Dichtung nach Anspruch 4, **dadurch gekennzeichnet, dass** die Entfernung des freien Endes des Hebels (52) zur Gelenkachse drei- bis sechsmal größer ist als die Entfernung des Anlagepunktes oder Anlagebereichs zur Gelenkachse.

6. Dichtung nach einem der Ansprüche 1 bis 5, **dadurch gekennzeichnet, dass** die Befestigungslasche (51) und der Hebel (52) Blechteile sind.

7. Dichtung nach Anspruch 6, **dadurch gekennzeichnet, dass** das Gelenk durch einen Bolzen und eingerollte Bereiche der Blechteile gebildet ist.

8. Dichtung nach Anspruch 6 oder 7, **dadurch gekennzeichnet, dass** der Hebel (52) eine Sicke aufweist.

9. Dichtung nach einem der Ansprüche 1 bis 8, **dadurch gekennzeichnet, dass** die Befestigungslasche (51) durch einen Schenkel eines Befestigungswinkels gebildet ist.

## Claims

1. Automatic seal for sliding doors or gates
- with a housing (1),
- with a sealing strip (2, 3) which has a sealing element (3),
- with a movement mechanism via which the sealing strip (2, 3) is connected to the housing (1) and by means of which the sealing strip (2, 3) can be moved between a sealing position and a release position,
- with a trigger (4) via which a force for moving the sealing strip (2, 3) from the release position into the sealing position can be introduced into the movement mechanism, and
- with a restoring spring in which a force for moving the sealing strip (2, 3) from the sealing position into the release position by the movement mechanism can be stored,
- wherein the seal has a force conversion means (5),
- which has a fastening tab (51) by means of which the force conversion means is fastened to the housing (1), and
- which has a lever (52), one end of which is connected pivotably to the fastening tab (51) via a joint with a pivot axis extending transversely to a longitudinal direction of the sealing strip (2, 3) and to the movement direction of the sealing strip (2, 3) during the movement between the sealing position and the release position, wherein the lever (52) bears against a stop side of the trigger (4) and a free end of which projects beyond the stop side of the trigger (4) in a longitudinal direction of the housing (1),
**characterized in that**
- the free end of the lever (52) in a release position of the sealing strip (2, 3) projects 1.5 times to four times as far beyond the housing (1) as the trigger (4) in the release position of the sealing strip (2, 3) projects beyond the housing (1).

2. Seal according to Claim 1, **characterized in that** the fastening tab (51) is inserted into a channel of the housing (1).

3. Seal according to Claim 1 or 2, **characterized in that** the fastening tab (51) is adhesively bonded, riveted or pressed into the housing (1).

4. Seal according to one of Claims 1 to 3, **characterized in that** the free end of the lever (52) has a greater distance from the joint axis than a bearing point or bearing region of the lever (52) on the trigger (4).

5. Seal according to Claim 4, **characterized in that** the distance of the free end of the lever (52) from the joint axis is three to six times greater than the distance of the bearing point or bearing region from the joint axis.

6. Seal according to one of Claims 1 to 5, **characterized in that** the fastening tab (51) and the lever (52) are sheet metal parts.

7. Seal according to Claim 6, **characterized in that** the joint is formed by a bolt and rolled-in regions of the sheet metal parts.

8. Seal according to Claim 6 or 7, **characterized in that** the lever (52) has a bead.

9. Seal according to one of Claims 1 to 8, **characterized in that** the fastening tab (51) is formed by a limb of a fastening bracket.

## Revendications

1. Joint automatique pour portes coulissantes ou portails coulissantes
- comprenant un boîtier (1),
- comprenant une baguette d'étanchéité (2, 3) qui présente un élément d'étanchéité (3),
- comprenant un mécanisme de déplacement par le biais duquel la baguette d'étanchéité (2, 3) est connectée au boîtier (1) et au moyen duquel la baguette d'étanchéité (2, 3) peut être déplacée entre une position d'étanchéité et une position de libération,
- comprenant un déclencheur (4) par le biais duquel une force pour déplacer la baguette d'étanchéité (2, 3) de la position de libération dans la position d'étanchéité peut être introduite dans le mécanisme de déplacement, et
- comprenant un ressort de rappel dans lequel une force pour déplacer la baguette d'étanchéité (2, 3) peut être accumulée par le mécanisme de déplacement de la position d'étanchéité dans la position de libération,
- le joint présentant un moyen de conversion de force (5),
- qui présente une patte de fixation (51) avec laquelle le moyen de conversion de force est fixé au boîtier (1), et
- qui présente un levier (52) dont une extrémité est connectée de manière pivotante à la patte de fixation (51) par le biais d'une articulation avec un axe de pivotement s'étendant transversalement à une direction longitudinale de la baguette d'étanchéité (2, 3) et à la direction de déplacement de la baguette d'étanchéité (2, 3) lors du déplacement entre la position d'étanchéité et la position de libération, le levier (52) s'appliquant contre un côté de butée du déclencheur (4) et dont une extrémité libre fait saillie dans une direction longitudinale du boîtier (1) au-delà du côté de butée du déclencheur (4),
**caractérisé en ce que**
- l'extrémité libre du levier (52) dépasse dans une position de libération de la baguette d'étanchéité (2, 3) 1,5 fois à quatre fois au-delà du boîtier (1) autant que le déclencheur (4) dépasse dans la position de libération de la baguette d'étanchéité (2, 3) au-delà du boîtier (1).

2. Joint selon la revendication 1, **caractérisé en ce que** la patte de fixation (51) est enfichée dans un canal du boîtier (1).

3. Joint selon la revendication 1 ou 2, **caractérisé en ce que** la patte de fixation (51) est collée au boîtier, rivetée ou pressée dans le boîtier (1).

4. Joint selon l'une quelconque des revendications 1 à 3, **caractérisé en ce que** l'extrémité libre du levier (52) présente une plus grande distance de l'axe d'articulation qu'un point d'appui ou une zone d'appui du levier (52) contre le déclencheur (4).

5. Joint selon la revendication 4, **caractérisé en ce que** la distance de l'extrémité libre du levier (52) à l'axe d'articulation est trois à six fois plus grande que la distance du point d'appui ou de la zone d'appui à l'axe d'articulation.

6. Joint selon l'une quelconque des revendications 1 à 5, **caractérisé en ce que** la patte de fixation (51) et le levier (52) sont des pièces en tôle.

7. Joint selon la revendication 6, **caractérisé en ce que** l'articulation est formée par un boulon et des zones enroulées des pièces en tôle.

8. Joint selon la revendication 6 ou 7, **caractérisé en ce que** le levier (52) présente une moulure.

9. Joint selon l'une quelconque des revendications 1 à 8, **caractérisé en ce que** la patte de fixation (51) est formée par une branche d'une équerre de fixation.
